# EUROPÄISCHE PATENTSCHRIFT

(11) **EP 1 752 198 B1**
(45) Veröffentlichungstag und Bekanntmachung des Hinweises auf die Patenterteilung: **24.03.2010**
(21) Anmeldenummer: 06015698.1
(22) Anmeldetag: 27.07.2006
(51) Int. Cl.: A63B 53/04

(54) **Golfschläger mit Aufnahme für Zentralgewicht**
Golf club with centered weight attachment
Club de golf avec un support centré de masse additionelle

(30) Priorität: 10.08.2005 DE 102005037857
(43) Veröffentlichungstag der Anmeldung: 14.02.2007
(73) Patentinhaber: Thielen Feinmechanik GmbH & Co. Fertigungs KG, 83487 Marktschellenberg (DE)
(72) Erfinder: Thielen, Klaus, 83471 Schönau am Königssee (DE)
(74) Vertreter: Manitz, Finsterwald & Partner GbR

(56) Entgegenhaltungen:
- FR-A- 2 689 407
- JP-A- 2002 126 137
- US-A- 6 089 994
- US-B1- 6 558 271

## Beschreibung

Die Erfindung betrifft einen Golfschläger mit einem an einem Schlägerschaftende befestigten Schlägerkopf, dessen Schlagplatte randseitig mit einem insbesondere aus faserverstärktem Kunststoffmaterial bestehenden, als Hohlkörper ausgebildeten Hauptkörper verbunden ist, wobei im rückwärtigen Bereich des Hauptkörpers der Schlagplatte gegenüberliegend ein Zusatzgewicht angeordnet ist.

Auf dem Gebiet der Entwicklung und Konstruktion von Golfschlägern, insbesondere der auch als "Hölzer" bezeichnete Golfschläger, wird ständig versucht, sowohl die Richtungsgenauigkeit als auch die erzielbare Weite der Schläge zu verbessern. Dabei sind hinsichtlich der Richtungsgenauigkeit Schläger mit geringem Neigungswinkel der Schlagplatte, insbesondere Driver, besonders kritisch.

Zur individuellen Anpassung der Schwunggewichte von Golfschlägern ist es bereits bekannt, diese Schläger derart zu konstruieren, dass mit dem Schlägerkopf auswechselbare, unterschiedliche Gewichte verbunden, insbesondere verschraubt werden können.

Da es für den Durchschnittsgolfer schwierig ist, den Ball mit dem Schläger jeweils optimal, d.h. im Zentrum der Schlagplatte und mit quer zur Zielrichtung ausgerichteter Schlagplatte zu treffen, wird bei der Konstruktion von Golfschlägern versucht, den Schlägerkopfaufbau so zu gestalten, dass die negativen Auswirkungen eines nicht optimal getroffenen Balles auf Flugrichtung und Flugweite verringert werden.

Ein Golfschläger der eingangs angegebenen Art ist aus der Druckschrift JP 2002126137 A bekannt. Das bei diesem bekannten Golfschläger verwendete Zusatz- bzw. Zentralgewicht ist in einer nach außen offenen Ausnehmung des aus Kunststoffmaterial bestehenden Hauptkörpers befestigt und in der Axialprojektion bezüglich der Schlagplatte zumindest im Wesentlichen mittig positioniert.

Aus der US 6 558 271 B1 ist ein Golfschläger bekannt, bei dem ein im rückseitigen Bereich des Schlägerkopfes vorgesehenes Zusatzgewicht über ein direkt mit der Schlagfläche verbundenes Trägerskelett gehaltert ist.

Aus der Druckschrift FR-A-2 689 407 ist ein Golfschläger bekannt, bei dem ein in der Axialprojektion bezüglich der Schlagplatte zumindest im Wesentlichen mittig positioniertes Zusatzgewicht in einer rückseitigen Ausnehmung des mit der Schlagplatte verbundenen Hohlkörpers angeordnet ist.

Aus der US-A-6 089 994 ist ein Golfschläger bekannt, bei dem im Sohlenbereich des Schlägers eine Ausnehmung zur Aufnahme eines Zentralgewichts sowie mehrerer wahlweise einsetzbarer Zusatzgewichte vorgesehen ist.

Aufgabe der vorliegenden Erfindung ist es, einen Golfschläger der eingangs angegebenen Art so auszubilden, dass neben einer hohen Richtungsgenauigkeit auch hohe Schlagweiten erzielbar sind und dabei auch eine individuelle Anpassung des Schlägers an den jeweiligen Nutzer möglich ist.

Gelöst wird diese Aufgabe nach der Erfindung im Wesentlichen dadurch, dass der mit der Schlagplatte verbundene Hauptkörper zur Schlagplatte beabstandet im rückwärtigen Bereich des Hauptkörpers eine metallische Trägerfläche aufweist, dass die metallische Trägerfläche zur rückseitigen Fixierung eines Zentralgewichts bestimmt ist, dass Schlagplatte, Hauptkörper und Trägerfläche biegesteif ausgebildet sind, und dass die Trägerfläche und das an ihr fixierte Zentralgewicht durch ein die kuppelförmige Außenkontur des Hauptkörpers vervollständigendes, an der Trägerfläche befestigbares Deckelteil abgedeckt sind.

Aufgrund dieser speziellen Konstruktion wird ein Schlagfehler verzeihender Schlägerkopf geschaffen, der insbesondere auch richtungsgenauer zu spielen ist. Dies ist vor allem eine Folge des Zusammenwirkens zwischen der bevorzugt besonders biegesteif ausgebildeten Schlagplatte mit dem ebenfalls biegesteif als Hohlkörper gestalteten Hauptkörper und die Verlagerung des insbesondere im Schlagplatten- und Hauptkörperaufbau eingesparten Gewichts in den hinteren Teil des Schlägerkopfes in Form eines Zusatzgewichts. Auf diese Weise ergibt sich im Hinblick auf die angestrebten Schlägerkopfeigenschaften ein optimales Zusammenwirken zwischen Schlagplatte, Hohlkörper und Zentralgewicht.

Von Bedeutung ist es in diesem Zusammenhang, das bezüglich der Schlagplatte zentrierte Zentralgewicht gezielt zu wählen, wobei das Gewicht dieses Zentralgewichts bevorzugt im Bereich von etwa einem Drittel bis zwei Drittel des Gewichts der Schlagplatte gelegen und vorzugsweise größer als das Gewicht eines Golfballes ist.

Eine bevorzugte Ausführungsform der Erfindung zeichnet sich dadurch aus, dass der als Hohlkörper ausgebildete Hauptkörper der Schlagplatte beabstandet gegenüberliegend eine Trägerfläche aufweist, die zumindest eine Aufnahme zur Zentrierung eines Zentralgewichts besitzt, wobei das Zentralgewicht in der Axialproduktion bezüglich der Schlagplatte zumindest im Wesentlichen mittig positioniert ist.

Der unter Berücksichtigung aerodynamischer Gesichtspunkte geformte und demgemäß einen geringen Strömungswiderstand aufweisende Hauptkörper ist rückseitig durch ein mit dem Hauptkörper verschraubbares Deckelteil abgedeckt, über das die Trägerfläche zur Bestückung mit dem jeweils gewünschten Zentralgewicht und gegebenenfalls weiteren Ausgleichsgewichten zugänglich ist.

Die Schlagplatte ist zur Erzielung einer hohen Biegesteifigkeit vorzugsweise rückseitig mit integralen Versteifungskonturen bzw. Versickungen, insbesondere einer Versteifungskontur analog einem Bienenwabenmuster versehen, so dass die hohe Biegesteifigkeit unter gleichzeitiger optimaler Gewichtsersparnis erzielt werden kann.

Der den Hauptkörper bildende Hohlkörper kann aus Kunststoff oder einem mit Kohlefasern verstärkten Kunststoff, aus Metall und bevorzugt einem Verbund von Metall und Kunststoff bzw. kohlefaserverstärktem Kunststoff bestehen. In allen Fällen ist dieser Hohlkörper im Wesentlichen biegesteif gestaltet und er kann zumindest in einem Teilbereich seiner Erstreckung zwischen der Schlagplatte und der Trägerfläche aus einer Mehrzahl gegenseitig beabstandeter, entsprechend der Hauptkörperkontur gekrümmter Flachstreben bestehen bzw. diese aufweisen.

Bevorzugt besteht die Trägerfläche aus gehärtetem Stahl, wobei daran unmittelbar die bereits erwähnten Flachstreben aus ebenfalls gehärtetem Stahl angeformt sein können, so dass praktisch eine Art Stahlspinne entsteht, die zur Vervollständigung des Schlägerkopfes mit Kunststoff ummantelt wird bzw. eine Ummantelung aus kohlefaserverstärktem Kunststoff besitzen kann. Die Trägerfläche selbst ist wiederum biegesteif ausgebildet, wozu zum Zwecke der Gewichtsersparnis bei optimal dimensionierter Dicke in der Trägerfläche Versickungen vorgesehen sein können.

Neben der in der Trägerfläche vorgesehenen Aufnahme für unterschiedliche Zentralgewichte und in dieser Trägerfläche ausgebildeten, die Steifigkeit erhöhenden Versickungen können in dieser Trägerfläche auch noch Aufnahmen für mehrere, insbesondere vier Ausgleichsgewichte vorgesehen werden.

Diese Ausgleichsgewichte, die bezüglich des Zentralgewichts in der Trägerfläche radial beabstandet und um das Zentralgewicht herum positioniert sind, ermöglichen eine individuelle Anpassung des Schlägerkopfes an den jeweiligen Benutzer, so dass durch geeignete Wahl und Positionierung von Ausgleichsgewichten beispielsweise vorhandenen Slice-Tendenzen entgegengewirkt wird.

Weitere vorteilhafte Ausgestaltungen und Merkmale der Erfindung sind in den Unteransprüchen angegeben und werden auch in der nachfolgenden Beschreibung eines Ausführungsbeispiels unter Bezugnahme auf die Zeichnung erläutert; in der Zeichnung zeigt:
- Fig. 1: eine schematische perspektivische Ansicht eines Schlägerkopfes gemäß der Erfindung, und
- Fig. 2: eine teilweise aufgebrochen und geschnitten dargestellte Explosionsdarstellung einer Ausführungsform eines Schlägerkopfes nach der Erfindung.

Fig. 1 zeigt in einer schematischen Schrägansicht einen Schlägerkopf 1 nach der Erfindung mit einer Schlagplatte 2 und einen mit dieser Schlagplatte 2 verbundenen Hauptkörper 3, der als Hohlkörper ausgebildet ist und der Schlagplatte 2 benachbart ein Schaftanschlussteil 4 aufweist. Die aerodynamisch gestaltete Außenkontur des Hauptkörpers 3 ergänzend ist ein mit dem Hauptkörper 3 verschraubbares Deckelteil 19 vorgesehen, über das im Hauptkörper 3 fixierbare Gewichtselemente zugänglich sind.

Fig. 2 zeigt den Detailaufbau eines Schlägerkopfes 1, wie er in der Außenansicht in Fig. 1 zu sehen ist.

Der Schlägerkopf 1 umfasst eine biegesteif ausgebildete, insbesondere aus Titan bestehende ovale Schlagplatte 2, die mit dem Hauptkörper 3 fest verbunden, insbesondere verklebt und zusätzlich verstiftet ist. Die bevorzugt in einem Schmiedeverfahren hergestellte Schlagplatte 2 ist rückseitig zum Zwecke der angestrebten Erzielung einer hohen Biegesteifigkeit mit Versickungen, insbesondere in Form einer Bienenwabenstruktur 9 versehen, und außerdem ist an dieser Schlagplatte 2 rückseitig ein Schaftanschlussteil 4 vorgesehen.

Die Bienenwabenstruktur 9 an der Rückseite der Schlagplatte 2 erstreckt sich über den Hauptbereich der Schlagplatte, sie muss aber nicht in den schmäleren Randovalbereichen vorgesehen sein, wo sich das Schaftanschlussteil 4 befindet und gegenüberliegend eine gewichtsausgleichende Wandverstärkung vorgesehen sein kann.

Der Hauptkörper 3 kann sowohl als Vollschalenteil als auch in einer Ausgestaltung analog einer Art Metallspinne aus gehärtetem Stahl ausgebildet sein, wie dies in Fig. 2 gezeigt ist.
Der Hauptkörper 3 kann ganz aus mit Kohlefasern verstärktem Kunststoff bestehen, wobei in diesem Fall die Trägerfläche 10 weiterhin bevorzugt aus einer biegesteifen, gehärteten Metallplatte besteht. Ebenfalls möglich ist es, den Hauptkörper nach Art einer Metallspinne mit durchgehend gekrümmt ausgebildeten Flachstreben 5 und gegebenenfalls darin vorgesehenen Schlitzen 21 auszubilden, wobei in diesem Falle diese Metallspinne bevorzugt wiederum mit einem mit Kohlefasern verstärkten Kunststoff ummantelt ist.
Die Kohlefasern liegen in dem jeweiligen Kunststoff entweder in Kreuzlage oder in Wirrlage vor.

Das freie Ende des Hauptkörpers greift in eine Umfangs-Fixiernut 7 der Schlagplatte 2 ein und ist mit der Schlagplatte 2 verklebt und insbesondere auch verstiftet.

Gemäß einer Ausführungsvariante ist es auch möglich, die einzelnen Flachstreben 5 an ihren freien Enden miteinander zu verbinden, wobei dann der umlaufende Verbindungsbereich in die Umfangs-Fixiernut 7 der Schlagplatte 2 eingeführt und dort fixiert wird.

Die oval ausgestaltete Trägerfläche 10, die hinsichtlich ihrer Hauptachsen mit der ebenfalls ovalen Schlagplatte 2 ausgerichtet ist, jedoch eine geringere Fläche als die Schlagplatte 2 besitzt, dient vor allem zur Aufnahme eines Zentralgewichts 12, das in einer Zentralaufnahme 11 fixierbar, insbesondere verschraubbar ist. Zur Beeinflussung des Schlagverhaltens können Zentralgewichte 12 unterschiedlichen Gewichts verwendet werden. Das jeweilige Gewicht des Zentralgewichts 12 ist vorzugsweise größer als das Gewicht eines Golfballs und liegt zweckmäßigerweise im Bereich von einem Drittel bis zwei Drittel des Gewichts der Schlagplatte 2.

Die Trägerfläche 10 ist mit mehreren Trägerflächensicken 21 zur Versteifung und gleichzeitigen Gewichtsersparnis versehen, wobei diese Trägerflächensicken im Wesentlichen radial verlaufen.

Die Trägerfläche 10 weist ferner im dargestellten Ausführungsbeispiel vier Aufnahmen 13, 14, 15, 16 für Ausgleichsgewichte 18 auf, die wiederum in diesen Aufnahmen fixiert bzw. verschraubt werden können.

Mittels dieser Ausgleichsgewichte 18, die hinsichtlich ihres Gewichts unterschiedlich gewählt werden können, ist es möglich, das Schlagverhalten zu beeinflussen und an individuelle Bedürfnisse des Nutzers anzupassen. Bevorzugt befinden sich die Aufnahmen für die Ausgleichsgewichte beiderseits der Längsachse der ovalen Trägerfläche 10 und damit in der Projektion auf die Schlagplatte 2 oberhalb und unterhalb der Schlagplattenmitte.

Die Trägerfläche 10 und die in ihr befestigten Gewichte sind durch ein Deckelteil 19 abdeckbar, das mittels Schrauben 20, die mit Gewinden 17 in der Trägerfläche 10 zusammenwirken, fixierbar ist, so dass sich bei angebrachtem Deckelteil 19 die geschlossene Außenkontur gemäß Fig. 1 ergibt.

Grundsätzlich ist es auch möglich, in den Hohlraum des Hauptkörpers 3 ein geringes Gewicht aufweisendes Dämpfungsmaterial, insbesondere ein schaumförmiges Material, d.h. einen hohen Anteil an Luftblasen enthaltendes Material einzubringen.

### Bezugszeichenliste

- 1: Schlägerkopf
- 2: Schlagplatte
- 3: Hauptkörper
- 4: Schaftanschlussteil
- 5: Flachstrebe
- 6: Schlitz
- 7: Umfangs-Fixiernut
- 8: Kunststoffummantelung
- 9: Bienenwabenstruktur
- 10: Trägerfläche
- 11: Zentralaufnahme
- 12: Zentralgewicht
- 13: Aufnahme
- 14: Aufnahme
- 15: Aufnahme
- 16: Aufnahme
- 17: Schraubloch
- 18: Ausgleichsgewicht
- 19: Deckelteil
- 20: Befestigungsschraube
- 21: Trägerflächensicken

## Patentansprüche

1. Golfschläger mit einem an einem Schlägerschaftende befestigten Schlägerkopf (1), dessen Schlagplatte (2) randseitig mit einem insbesondere aus faserverstärktem Kunststoffmaterial bestehenden, als Hohlkörper ausgebildeten Hauptkörper verbunden ist,
wobei im rückwärtigen Bereich des Hauptkörpers der Schlagplatte (2) gegenüberliegend ein Zusatzgewicht angeordnet ist,
**dadurch gekennzeichnet,**
**dass** der mit der Schlagplatte (2) verbundene Hauptkörper (3) zur Schlagplatte (2) beabstandet im rückwärtigen Bereich des Hauptkörpers (3) eine metallische Trägerfläche (10) aufweist, dass die metallische Trägerfläche (10) zur rückseitigen Fixierung eines Zentralgewichts (12) bestimmt ist,
**dass** Schlagplatte (2), Hauptkörper (3) und Trägerfläche (10) biegesteif ausgebildet sind, und
**dass** die Trägerfläche (10) und das an ihr fixierte Zentralgewicht (12) durch ein die kuppelförmige Außenkontur des Hauptkörpers (3) vervollständigendes, an der Trägerfläche (10) befestigbares Deckelteil (19) abgedeckt sind.

2. Golfschläger nach Anspruch 1,
**dadurch gekennzeichnet,**
**dass** das Zentralgewicht (12) mit dem Hauptkörper (3) verschraubbar ist.

3. Golfschläger nach Anspruch 1 oder 2,
**dadurch gekennzeichnet,**
**dass** das Gewicht des Zentralgewichts (12) größer ist als das Gewicht eines Golfballs.

4. Golfschläger nach Anspruch 1 oder 2,
**dadurch gekennzeichnet,**
**dass** das Gewicht des Zentralgewichts (12) im Bereich von etwa ein Drittel bis zwei Drittel des Gewichts der Schlagplatte (2) gelegen ist.

5. Golfschläger nach einem der vorhergehenden Ansprüche,
**dadurch gekennzeichnet, dass**
das in der Trägerfläche fixierte Zentralgewicht (12) in der Axialprojektion bezüglich der Schlagplatte (2) zumindest im Wesentlichen mittig positioniert ist.

6. Golfschläger nach einem der vorhergehenden Ansprüche,
**dadurch gekennzeichnet,**
**dass** der Abstand zwischen der Schlagplatte (2) und dem Zentralgewicht (12) durch Positionierung des Zentralgewichts (12) im rückwärtigsten Bereich des Hauptkörpers (3) maximiert ist.

7. Golfschläger nach einem der vorhergehenden Ansprüche,
**dadurch gekennzeichnet,**
**dass** die aus Titan bestehende Schlagplatte (2) biegesteif ausgebildet ist.

8. Golfschläger nach einem der vorhergehenden Ansprüche,
**dadurch gekennzeichnet,**
**dass** die vorzugsweise geschmiedete Schlagplatte (2) rückseitig mit integralen Versteifungskonturen (9) bzw. Versickungen, insbesondere Versteifungsstrukturen analog einem Bienenwabenmuster versehen ist.

9. Golfschläger nach einem der vorhergehenden Ansprüche,
**dadurch gekennzeichnet,**
**dass** der Hauptkörper (3) aus einem durchgehend nach außen gewölbten, domförmigen Schalenteil besteht, das von der Schlagplatte (2) abgewandt in die insbesondere eben ausgebildete Trägerfläche (10) übergeht, wobei die Trägerfläche (10) im Vergleich zur Fläche der Schlagplatte (2) kleiner ist.

10. Golfschläger nach einem der vorhergehenden Ansprüche,
**dadurch gekennzeichnet,**
**dass** der Hauptkörper (3) aus Kunststoff, kohlefaserverstärktem Kunststoff, Metall oder einem Verbund von Metall und Kunststoff besteht.

11. Golfschläger nach einem der vorhergehenden Ansprüche,
**dadurch gekennzeichnet,**
**dass** der Hauptkörper (3) zumindest in einem Teilbereich seiner Erstreckung zwischen der Trägerfläche (10) und der Schlagplatte (2) aus einer Mehrzahl gegenseitig beabstandeter, entsprechend der Hauptkörperkontur gekrümmter Flachstreben (5) besteht.

12. Golfschläger nach einem der vorhergehenden Ansprüche,
**dadurch gekennzeichnet,**
**dass** die Flachstreben (5) sich ausgehend von der Trägerfläche (10) bis zur Schlagplatte (2) erstrecken, in eine Umfangs-Fixiemut (7) der Schlagplatte eingreifen und in dieser Fixiernut (7) mit der Schlagplatte (2) fest verbunden, insbesondere verklebt und verstiftet sind.

13. Golfschläger nach einem der vorhergehenden Ansprüche,
**dadurch gekennzeichnet,**
**dass** der gegenseitige Abstand der Flachstreben (5) über den Umfang des Hauptkörpers (3) zumindest zum Teil unterschiedlich wählbar ist.

14. Golfschläger nach einem der vorhergehenden Ansprüche,
**dadurch gekennzeichnet,**
**dass** der aus gehärtetem Stahl bestehende, insbesondere eine Mehrzahl von Flachstreben umfassende Hauptkörper (3) mit Kunststoff umspritzt ist.

15. Golfschläger nach einem der vorhergehenden Ansprüche,
**dadurch gekennzeichnet,**
**dass** der Hauptkörper (3) aus mit Kohlenstofffasern bzw. Karbonfasern verstärktem Kunststoff oder aus einem Hohlkörper besteht, der eine Ummantelung aus mit Kohlenstofffasern verstärktem Kunststoff aufweist.

16. Golfschläger nach Anspruch 15,
**dadurch gekennzeichnet,**
**dass** die Kohlenstofffasern im Kunststoff in Kreuz- oder Wirrfaserlage angeordnet sind.

17. Golfschläger nach einem der vorhergehenden Ansprüche,
**dadurch gekennzeichnet,**
**dass** in der mittigen Aufnahme (11) der vorzugsweise aus gehärtetem Stahl bestehenden Trägerfläche (10) unterschiedlich schwere Zentralgewichte (12) fixierbar sind.

18. Golfschläger nach einem der vorhergehenden Ansprüche,
**dadurch gekennzeichnet,**
**dass** die Trägerfläche (10) mit Verstärkungssicken (21) versehen ist, die bezüglich des Zentralgewichts (12) insbesondere im Wesentlichen radial verlaufen.

19. Golfschläger nach einem oder mehreren der vorhergehenden Ansprüche,
**dadurch gekennzeichnet,**
**dass** in der Trägerfläche (10) mehrere zur Aufnahme (11) für das Zentralgewicht (12) radial beabstandete Aufnahmen (13, 14, 15, 16) für Ausgleichsgewichte (18) vorgesehen sind.

20. Golfschläger nach einem der vorhergehenden Ansprüche,
**dadurch gekennzeichnet,**
**dass** die Aufnahmen (10; 13, 14, 15, 16) der Trägerfläche (10) aus Gewindelöchern bestehen, in die Zentralgewichte bzw. Ausgleichsgewichte einschraubbar sind.

21. Golfschläger nach einem der vorhergehenden Ansprüche,
**dadurch gekennzeichnet,**
**dass** die Aufnahmen (13, 14, 15, 16) für die Ausgleichsgewichte (18) bezogen auf die Hauptachsen der ovalen Trägerfläche (10) symmetrisch angeordnet und dabei in der Projektion auf die Schlagplatte (2) paarweise oberhalb und unterhalb der Schlagplattenmitte positioniert sind.

## Claims

1. A golf club comprising a club head (1) which is fastened to a club shaft end and whose striker plate (2) is connected at its edge side to a main body formed as a hollow body and in particular consisting of fiber reinforced plastic material,
wherein an additional weight is arranged in the rear region of the main body disposed opposite the striker plate (2),
**characterized in that**
the main body (3) connected to the striker plate (2) has a metal support surface (10) spaced from the striker plate (2) in the rear region of the main body (3);
**in that** the metallic support surface (10) is designed for the rear side fixing of a central weight (12);
**in that** the striker plate (2), the main body (3) and the support surface (10) are made stiff with respect to bending;
and **in that** the support surface (10) and the central weight (12) fixed to it are covered by a cover part (19) completing the dome-shaped outer contour of the main body (3) and fastenable to the support surface (10).

2. A golf club in accordance with claim 1, **characterized in that** the central weight (12) can be screwed to the main body (3).

3. A golf club in accordance with claim 1 or claim 2, **characterized in that** the weight of the central weight (12) is larger than the weight of a golf ball.

4. A golf club in accordance with claim 1 or claim 2, **characterized in that** the weight of the central weight (12) lies in the range from approximately one third up to two thirds of the weight of the striking plate (2).

5. A golf club in accordance with any one of the preceding claims, **characterized in that** the central weight (12) fixed in the support surface is positioned at least substantially centrally in the axial projection with respect to the striking plate (2).

6. A golf club in accordance with any one of the preceding claims, **characterized in that** the spacing between the striking plate (2) and the central weight (12) is maximized by positioning of the central weight (12) in the most rearward region of the main body (3).

7. A golf club in accordance with any one of the preceding claims, **characterized in that** the striking plate (2) consisting of titanium is made stiff with respect to bending.

8. A golf club in accordance with any one of the preceding claims, **characterized in that** the preferably forged striking plate (2) is provided at the rear side with integral stiffening contours (9) or bead patterns, in particular stiffening structures analog to a honeycomb pattern.

9. A golf club in accordance with any one of the preceding claims, **characterized in that** the main body (3) consists of a dome-shaped shell part which is outwardly arched in a throughgoing manner and which merges, remote from the striking plate (2), into the support surface (10), which is in particular planar, with the support surface (10) being smaller in comparison with the surface of the striking plate (2).

10. A golf club in accordance with any one of the preceding claims, **characterized in that** the main body (3) consists of plastic, plastic reinforced by carbon fibers, metal or a composite of metal and plastic.

11. A golf club in accordance with any one of the preceding claims, **characterized in that** the main body (3) consists of a plurality of mutually spaced apart flat braces (5), curved in accordance with the main body contour, at least in a region of its extent between the support surface (10) and the striking plate (2).

12. A golf club in accordance with any one of the preceding claims, **characterized in that** the flat braces (5) extend, starting from the support surface (10), up to the striking plate (2), engage into a peripheral fixing groove (7) of the striking plate and are fixedly connected, in particular adhesively bonded and pinned, to the striking plate (2) in this fixing groove (7).

13. A golf club in accordance with any one of the preceding claims, **characterized in that** the mutual spacing of the flat braces (5) over the periphery of the main body (3) can be selected to be different at least in part.

14. A golf club in accordance with any one of the preceding claims, **characterized in that** the main body (3) consisting of hardened steel, in particular comprising a plurality of flat braces, is overmolded with plastic.

15. A golf club in accordance with any one of the preceding claims, **characterized in that** the main body (3) consists of plastic reinforced with carbon fibers or of a hollow body which has a jacket of plastic reinforced with carbon fibers.

16. A golf club in accordance with claim 15, **characterized in that** the carbon fibers are arranged in the plastic in crossed position or a tangled position.

17. A golf club in accordance with any one of the preceding claims, **characterized in that** central weights (12) of different weight are fixed in the central receiver (11) of the support surface (10) preferably made of hardened steel.

18. A golf club in accordance with any one of the preceding claims, **characterized in that** the support surface (10) is provided with reinforcement beads (21) which in particular extend substantially radially with respect to the central weight (12).

19. A golf club in accordance with one or more of the preceding claims, **characterized in that** a plurality of receivers (13, 14, 15, 16) for balance weights (18) radially spaced apart from the receiver (11) for the central weight (12) are provided in the support surface (10).

20. A golf club in accordance with any one of the preceding claims, **characterized in that** the receivers (10; 13, 14, 15, 16) of the support surface (10) consist of threaded holes into which central weights or balance weights can be screwed.

21. A golf club in accordance with any one of the preceding claims, **characterized in that** the receivers (13, 14, 15, 16) for the balance weights (18) are arranged symmetrically with respect to the main axes of the oval support surface (10) and in this respect are positioned above and beneath the striking plate center in pairs in the projection onto the striking plate (2).

## Revendications

1. Club de golf comprenant une tête (1) fixée à une extrémité du manche, dont la plaque de frappe (2) est reliée en bordure à un corps principal réalisé sous forme de corps creux et en particulier en une matière plastique renforcée de fibres,
dans lequel un poids additionnel est agencé dans la zone postérieure du corps principal à l'opposé de la plaque de frappe (2),
**caractérisé en ce que**
le corps principal (3) relié à la plaque de frappe (2) présente, à distance de la plaque de frappe (2) dans la région postérieure du corps principal (3), une surface porteuse métallique (10),
**en ce que** la surface porteuse métallique (10) est destinée à la fixation du côté postérieur d'un poids central (12),
**en ce que** la plaque de frappe (2), le corps principal (3) et la surface porteuse (10) sont réalisés rigides vis-à-vis de la flexion, et
**en ce que** la surface porteuse (10) et le poids central (12) fixé sur celle-ci sont recouverts par une pièce formant couvercle (19) susceptible d'être fixée sur la surface porteuse (10), qui complète le contour extérieur du corps principal (3) en forme de coupole.

2. Club de golf selon la revendication 1,
**caractérisé en ce que** le poids central (12) est susceptible d'être vissé avec le corps principal (3).

3. Club de golfe selon la revendication 1 ou 2,
**caractérisé en ce que** le poids du poids central (12) est supérieur au poids d'une balle de golf.

4. Club de golf selon la revendication 1 ou 2,
**caractérisé en ce que** le poids du poids central (12) est choisi dans une plage d'environ un tiers à deux tiers du poids de la plaque de frappe (2).

5. Club de golf selon l'une des revendications précédentes,
**caractérisé en ce que** le poids central (12) fixé dans la surface porteuse est positionné, en projection axiale par rapport à la plaque de frappe (2), au moins sensiblement au milieu.

6. Club de golf selon l'une des revendications précédentes,
**caractérisé en ce que** la distance entre la plaque de frappe (2) et le poids central (12) est rendue maximum par positionnement du poids central (12) dans la région postérieure du corps principal (3).

7. Club de golf selon l'une des revendications précédentes,
**caractérisé en ce que** la plaque de frappe (2) en titane est réalisée rigide vis-à-vis de la flexion.

8. Club de golf selon l'une des revendications précédentes,
**caractérisé en ce que** la plaque de frappe (2), de préférence forgée, est dotée du côté postérieur de contours de rigidification intégrés (9), respectivement de moulures, en particulier de structures de rigidification analogues à un motif en nids d'abeilles.

9. Club de golf selon l'une des revendications précédentes,
**caractérisé en ce que** le corps principal (3) est constitué d'une partie de coque en forme de coupole bombée continuellement vers l'extérieur, qui se transforme, à distance de la plaque de frappe (2), dans la surface porteuse (10) réalisée en particulier plane, et dans lequel la surface porteuse (10) est petite par comparaison à la surface de la plaque de frappe (2).

10. Club de golf selon l'une des revendications précédentes,
**caractérisé en ce que** le corps principal (3) est en matière plastique, en matière plastique renforcée par des fibres de carbone, en métal, ou en un composite métal/matière plastique.

11. Club de golf selon l'une des revendications précédentes,
**caractérisé en ce que** le corps principal (3) est constitué, au moins dans une zone partielle de son extension entre la surface porteuse (10) et la plaque de frappe (2), d'une pluralité d'entretoises planes (5) à distance les unes des autres et incurvées en correspondance du contour du corps principal.

12. Club de golf selon l'une des revendications précédentes,
**caractérisé en ce que**, en partant de la surface porteuse (10), les entretoises planes (5) s'étendent jusqu'à la plaque de frappe (2), s'engagent dans une gorge périphérique de fixation (7) de la plaque de frappe, et sont fermement reliées à la plaque de frappe (2) dans cette gorge de fixation (7), en particulier collées et rivetées.

13. Club de golf selon l'une des revendications précédentes,
**caractérisé en ce que** la distance réciproque des entretoises planes (5) peut être choisie au moins partiellement de manière différente sur la périphérie du corps principal (3).

14. Club de golf selon l'une des revendications précédentes,
**caractérisé en ce que** le corps principal (3) en acier durci et comprenant en particulier une pluralité d'entretoises planes est enrobé avec une matière plastique.

15. Club de golf selon l'une des revendications précédentes,
**caractérisé en ce que** le corps principal (3) est en matière plastique renforcée de fibres de carbone, ou formé d'un corps creux qui présente une enveloppe en matière plastique renforcée par des fibres de carbone.

16. Club de golf selon la revendication 15,
**caractérisé en ce que** les fibres de carbone sont agencées en couches croisées ou en couches entremêlées dans la matière plastique.

17. Club de golf selon l'une des revendications précédentes,
**caractérisé en ce que** des poids centraux (12) de poids différents peuvent être fixés dans le logement central (11) de la surface porteuse (10) constituée de préférence en acier durci.

18. Club de golf selon l'une des revendications précédentes,
**caractérisé en ce que** la surface porteuse (10) est pourvue de moulures de renforcement (21) qui s'étendent en particulier sensiblement radialement par rapport au poids central (12).

19. Club de golf selon l'une ou plusieurs des revendications précédentes,
**caractérisé en ce que** plusieurs logements (13, 14, 15, 16) pour des poids de compensation (18) sont prévus dans la surface porteuse (10) à écartement radial par rapport au logement (11) pour le poids central (12).

20. Club de golf selon l'une des revendications précédentes,
**caractérisé en ce que** les logements (11 ; 13, 14, 15, 16) de la surface porteuse (10) sont des trous taraudés dans lesquels il est possible de visser des poids centraux ou des poids de compensation.

21. Club de golf selon l'une des revendications précédentes,
**caractérisé en ce que** les logements (13, 14, 15, 16) pour les poids de compensation (18) sont agencés de manière symétrique par rapport aux axes principaux de la surface porteuse ovale (10), et sont ici positionnés, en projection sur la plaque de frappe (2), par paires au-dessus et au-dessous du milieu de la plaque de frappe.
